# EUROPÄISCHE PATENTSCHRIFT

(11) **EP 0 191 187 B1**
(45) Veröffentlichungstag und Bekanntmachung des Hinweises auf die Patenterteilung: **18.01.1989**
(21) Anmeldenummer: 85115963.2
(22) Anmeldetag: 13.12.1985
(51) Int. Cl.: C11D 3/12, C11D 3/22, C11D 3/33

(54) **Waschmittelbuilder**
Detergent builder
Agent de renforcement pour détergents

(30) Priorität: 09.02.1985 DE 3504451
(43) Veröffentlichungstag der Anmeldung: 20.08.1986
(73) Patentinhaber: Degussa Aktiengesellschaft, 60311 Frankfurt (DE)
(72) Erfinder: Diehl, Manfred, Dr., D-6000 Frankfurt am Main 1 (DE); Bergmann, Roland, D-6451 Grosskrotzenburg (DE)

(56) Entgegenhaltungen:
- EP-A- 0 013 028
- DE-A- 3 120 744
- DE-A- 3 132 767

## Beschreibung

Pulverförmiger Zeolith des Typs A, der als Phosphatsubstitut in Waschmitteln eingesetzt werden kann, stellt aufgrund seiner kleinen Teilchengrösse ein klumpiges, zur Agglomeration neigendes Pulver dar. Es ist schwierig, dieses Zeolithpulver mit den übrigen Waschmittelbestandteilen zu einem homogenen Pulver zu vermischen. Erschwerend wirkt, dass das fertige Gemisch wieder zum Entmischen neigt.

Um dieses Mischproblem zu vermeiden, werden den bereits sprühgetrockneten Waschmittelkomponenten Zeolithgranulate zugesetzt. Diese Zeolithgranulate werden u.a. durch Sprühtrocknen einer wässrigen Suspension des Zeolithpulvers unter Zusatz von weiteren Waschmittelbestandteilen hergestellt.

Es ist bekannt, Zeolithgranulate herzustellen und den übrigen Waschmittelbestandteilen zuzumischen (vgl. DE-OS 3 120 744, GB-PS 1 429 143). Die bekannten Zeolithgranulate haben den Nachteil, dass sie nicht die an sie gestellten Anforderungen erfüllen. So ist es notwendig, dass das Zeolithgranulat ein unvermindertes Calciumbindevermögen, eine gute Redispergierbarkeit und eine gute Transport- und Kornstabilität aufweist. Von besonderem Belang ist ein möglichst niedriger Staubgehalt.

Gegenstand der Erfindung ist ein granulierter Waschmittelbuilder, bestehend aus:

65 bis 80 Gew.-% eines wasserunlöslichen, zum Binden von Calcium befähigten Silikates in Form einer feinverteilten, gebundenes Wasser enthaltenden, synthetisch hergestellten, wasserunlöslichen, kristallinen Verbindung der allgemeinen Formel in der Kat ein mit Calcium austauschbares Kation der Wertigkeit n, x eine Zahl von 0,7 bis 1, 5 Me Bor oder Aluminium und y eine Zahl von 0,8 bis 6 bedeuten

In dem erfindungsgemässen Waschmittelbuilder kann die Komponente gemäss der Formel 1 kristallin sein.

Bevorzugterweise kann als Komponente gemäss der Formel 1 ein Aluminiumsilikat eingesetzt werden.

In der Formel kann y bevorzugt eine Zahl von 1,3 bis 4 bedeuten.

Die kristalline Komponente gemäss der Formel 1 kann in einer bevorzugten Ausführungsform ein Zeolith des Typs A sein.

Die Aluminiumsilikate gemäss der Formel 1 können natürlich vorkommende oder aber synthetisch hergestellte Produkte sein, wobei die synthetisch hergestellten Produkte bevorzugt sind. Die Herstellung kann z.B. durch Reaktion von wasserlöslichen Silikaten mit wasserlöslichen Aluminaten in Gegenwart von Wasser erfolgen. Zu diesem Zweck können wässrige Lösungen der Ausgangsmaterialien miteinander vermischt oder eine in festem Zustand vorliegende Komponente mit der anderen, als wässrige Lösung vorliegenden Komponente umgesetzt werden. Auch durch Vermischen beider, in festem Zustand vorliegender Komponenten erhält man bei Anwesenheit von Wasser die gewünschten Aluminiumsilikate. Auch aus Al(OH)₂, A1₂0₃ oder Si0₂ lassen sich durch Umsetzen mit Alkalisilikat- bzw. Alkalialuminat-Lösungen Aluminiumsilikate herstellen. Die Herstellung kann auch nach weiteren bekannten Verfahren erfolgen. Insbesondere bezieht sich die Erfindung auf Aluminiumsilikate, die eine dreidimensionale Raumgitterstruktur aufweisen.

Das bevorzugte, etwa im Bereich von 100 bis 200 mg CaO/g AS meist bei etwa 100 bis 180 mg CaO/g liegende Calciumbindevermögen findet sich vor allem bei Verbindungen der Zusammensetzung:

Diese Summenformel umfasst zwei Typen verschiedener Kristallstrukturen (bzw. deren nicht kristalline Vorprodukte), die sich auch durch ihre Summenformeln unterscheiden. Es sind dies:

Die unterschiedlichen Kristallstrukturen zeigen sich im Röntgenbeugungsdiagramm.

Das in wässriger Suspension vorliegende kristalline Aluminiumsilikat lässt sich durch Filtration von der verbleibenden wässrigen Lösung abtrennen und trocknen. Je nach den Trocknungsbedingungen enthält das Produkt mehr oder weniger gebundenes Wasser. Die Aluminiumsilikate brauchen jedoch nach ihrer Herstellung zur Bereitung der erfindungsgemässen Waschmittelbuilder überhaupt nicht getrocknet zu werden; vielmehr kann - und dies ist besonders vorteilhaft - ein von der Herstellung noch feuchtes Aluminiumsilikat verwendet werden.

Die Teilchengrösse der einzelnen Aluminiumsilikatpartikel kann verschieden sein und z.B. im Bereich zwischen 0,1 1 und 0,1 1 mm liegen. Diese Angabe bezieht sich auf die Primärteilchengrösse, d.h. die Grösse der bei der Fällung und gegebenenfalls der anschliessenden Kristallisation anfallenden Teilchen. Mit besonderem Vorteil verwendet man Aluminiumsilikate, die zu wenigstens 80 Gew.-% aus Teilchen einer Grösse von 10 bis 0,01 µm, insbesondere von 8 bis 0,1 µm bestehen.

Vorzugsweise enthalten diese Aluminiumsilikate keine Primär- bzw. Sekundärteilchen mehr mit Durchmessern oberhalb von 45 µm. Als Senkundärteilchen werden Teilchen, die durch Agglomeration der Primärteilchen zu grösseren Gebilden entstanden sind, bezeichnet.

Im Hinblick auf die Agglomeration der Primärteilchen zu grösseren Gebilden hat sich die Verwendung der von ihrer Herstellung noch feuchten Aluminiumsilikate zur Herstellung der erfindungsgemässen Waschmittelbuilder besonders bewährt, da sich herausgestellt hat, dass bei Verwendung dieser noch feuchten Produkte eine Bildung von Sekundärteilchen praktisch vollständig unterbunden wird.

In einer besonders bevorzugten Ausführungsform der Erfindung wird als Komponente A pulverförmiger Zeolith des Typs A mit besonders definiertem Teilchenspektrum eingesetzt.

Derartige Zeolithpulver können gemäss DE-AS 2 447 021, DE-AS 2 517 218, DE-OS 2 652 419, DE-OS 2 651 420, DE-OS 2 651 436, DE-OS 2 651 437, DE-OS 2 651 445 oder DE-OS 2 651 485 hergestellt werden. Sie weisen dann die dort angegebenen Teilchenverteilungskurven auf.

In einer besonders bevorzugten Ausführungsform kann ein pulverförmiger Zeolith des Typs A verwendet werden, der die in der DE-OS 2 651 485 beschriebene Teilchengrössenverteilung aufweist.

Als nichtionische Tenside sind Anlagerungsprodukte von 4 bis 40, vorzugsweise 4 bis 20 Mol Äthylenoxid an 1 Mol Fettalkohol, Alkylphenol, Fettsäure, Fettamin, Fettsäureamid oder Alkansulfonamid verwendbar. Besonders wichtig sind die Anlagerungsprodukte von 5 bis 16 Mol Äthylenoxid an Kokos-oder Talgfettalkohole, an Oleylalkohol oder an sekundäre Alkohole mit 8-18, vorzugsweise 12-18 C-Atomen, sowie an Mono- oder Dialkylphenole mit 6-14 C-Atomen in den Alkylresten. Von besonderem Interesse ist das Anlagerungsprodukt von 5 Mol Äthylenoxid an Talgfettalkohol. Neben diesen wasserlöslichen nichtionischen Tensiden sind aber auch nicht bzw. nicht vollständig wasserlösliche Polyglykoläther mit 1-4 Äthylenglykolätherresten im Molekül von Interesse, insbesondere wenn sie zusammen mit wasserlöslichen nichtionischen oder anionischen Tensiden eingesetzt werden.

Weiterhin sind als nichtionische Tenside die wasserlöslichen, 20-250 Äthylenglykoläthergruppen von 10-100 Propylenglykoläthergruppen enthaltenden Anlagerungsprodukte von Äthylenoxid an Polypropylenglykol, Alkylendiamin-polypropylenglykol und Alkylpolypropylenglykole mit 1-10 C-Atomen in der Alkylkette brauchbar, in denen die Polypropylenglykolkette als hydrophober Rest fungiert.

Auch nichtionische Tenside vom Typ der Aminoxide oder Sulfoxide sind verwendbar.

Von besonderem Interesse ist für die Verwendung als nichtionisches Tensid ein Gemisch mindestens zweier unterschiedlicher Fettalkoholethoxylate auf Basis Isotridecylalkohol oder einem aliphatischen C₁₃-Alkohol und Ethylenoxid. Bevorzugt wird ein Gemisch aus Fettalkoholethoxylat mit 4,5 bis 5,5 EO und Fettalkoholethoxylat mit 6 bis 8 EO eingesetzt.

Weiterhin kann als nichtionisches Tensid eine Mischung von mindestens zwei verschiedenen Alkylphenoläthoxylaten der Formel verwendet werden.

R kann dabei ein aliphatischer Rest mit 1 bis 15, beispielsweise -CH₃, -C₂H₅, Propyl, Butyl, Pentyl, Hexyl-, Heptyl-, Octyl- und Nonyl vorzugsweise mit 9 C-Atomen wie Nonyl sein. Der Rest R kann in ortho, meta oder/und para-Stellung substituiert sein. Es können auch Gemische eingesetzt werden, in denen neben p-substituiertem Arylring auch o-substituierter Benzolring vorhanden ist. Es werden Gemische eingesetzt, in denen zu 90% eine p-Substitution und zu 10% eine ortho-Substitution vorliegt.

n kann bei dem einen in der Mischung verwendeten Alkylphenoläthoxylat 2 bis 7, vorzugsweise 4 bis 6, insbesondere 5 und bei dem anderen Alkylphenoläthoxylat 8 bis 15, vorzugsweise 8 bis 12, insbesondere 9 oder 10 bedeuten. n kann aber auch bei Gemischen der Alkylphenolate jeweils 7 oder 9 oder 12 bedeuten.

Die Alkylphenoläthoxylate und die Isotridecyläthoxylate können jeweils in beliebiger Mischung, vorzugsweise in einem Verhältnis von 1:9 bis 9: 1, vorzugsweise 2:3 bis 3:2, insbesondere 0,9:1 bis 1,1:0,9 eingesetzt werden. Dabei entsprechen die Alkylphenoläthoxylate der Formel, in der R = Nonyl und n = 5 bzw. 9 bedeuten.

Als Alkali können NaOH und/oder KOH eingesetzt werden.

Das erfindungsgemässe Zeolithgranulat weist ein extrem hohes Adsorptionsvermögen für z.B. Wasser auf. Es ist, obwohl es das Natriumsalz der Nitrilotriessigsäure enthält, weiches hygroskopisch ist, selbst nicht hygroskopisch.

Der erfindungsgemässe, granulierte Waschmittelbuilder kann daher vorteilhafterweise mit den anderen Waschmittelbestandteilen vermischt werden, ohne dass es zu Entmischungen kommt. Auf diese Weise werden die hohen Energiekosten eingespart, die notwendig wären, wenn die Herstellung des vollständigen Waschmittels durch Sprühtrocknung unter Entfernung eines grossen Anteiles an Wasser erfolgen würde.

Das so erhaltene Waschmittel ist phosphatfrei.

### Beispiele

Es wird ein Zeolith-A-Filterkuchen gemäss DE-OS 2 651 485 hergestellt. Der dabei erhaltene pulverförmige Zeolith des Typs A weist das dort angegebene Teilchenspektrum auf.

Der Zeolith-A-Filterkuchen wird mit einem Dissolver aufgerührt und anschliessend in einem 50 I Gefäss auf 45°C temperiert. Dort wird das nichtionische Tensid mit 75-76 U/min mit einem MIG-Rührer 15' eingerührt, wobei die Temperatur des Slurries auf 50°C ansteigt.

Es werden die folgenden Substanzen als nichtionisches Tensid eingesetzt:
1. lsotridecylalkoholethoxylat 5 Mol EO
2. Isotridecylalkoholethoxylat 6,75 Mol EO
3. Nonylphenolethoxylat 4 EO
4. Nonylphenolethoxylat 9 EO
5. Talgalkoholethoxylat 5 EO

Die erhaltene Suspension wird mit den übrigen in den Tabellen aufgeführten Bestandteilen vermischt und anschliessend sprühgetrocknet (Düsentrockner Eingangstemperatur 180°C Ablufttemperatur 75°C).

Die Ergebnisse sind in der folgenden Tabelle 1 aufgeführt:

Der in der Tabelle 1 aufgeführte Staubtest nach Dr. Groschopp wird wie folgt durchgeführt:

Das über eine Schüttelrinne in einen Zylinder fallende Pulver wird in einem unter der Schüttstelle stehenden Gefäss aufgefangen, während sich die Staubanteile ausserhalb dieses Gefässes auf der Bodenplatte des Zylinders absetzen und gravimetrisch bestimmt werden können. Dabei wird das folgende Gerät verwendet.
Apparatur zur Bestimmung des Staubes, bestehend aus Schüttelrinne Hersteller: AEG, Typ DR 50 220 V 50Hz, 0,15 A
Aussenzylinder Höhe: 70 cm, Durchmesser 40 cm oben geschlossen, unten offen.
Die Deckplatte ist in der Mitte mit einer kreisförmigen Öffnung (Durchmesser: 3 cm) zur Aufnahme des Einfüllrohres versehen.
Innenzylinder Höhe: 10 cm, Durchmesser 18 cm unten geschlossen, oben offen
Bodenplatte Form: rund Durchmesser: 48 cm
Einfüllrohr Länge: 30 cm, Durchmesser: 2,5 cm Eintauchtiefe des Rohres in den Aussenzylinder: 20 cm.

Die Eintauchtiefe wird durch eine auf die Aussenwand des Einfüllrohres gelötete Messingscheibe (Durchmesser: 15 cm, Stärke: 1 mm) konstant gehalten.
Trichter oberer Durchmesser: 15 cm Durchmesser des Auslaufs 1,8 cm Länge des Trichterrohres: 8 cm.

Die Apparatur wird in der Zeichnung dargestellt. Gemäss Figur 1 wird die Schüttelrinne zweckmässigerweise auf einem Labortisch aufgestellt. Die Anordnung der restlichen Apparatur soll derart erfolgen, dass der Auslauf der Schüttelrinne direkt über der Mitte des Trichters (3) liegt und sein Abstand von der Oberkante des Trichters 5,5 cm beträgt.

100 g der Probe werden über den Aufgabetrichter (1) in die Schüttelrinne (2) gebracht.

Die Frequenz der Schüttelrinne soll 50 Hz betragen und der Öffnungsspalt so eingestellt sein, dass die Substanz die Schüttelrinne in 1 Minute durchlaufen hat.

Das Pulverfällt durch einen Trichter (3) und ein Einfüllrohr (4) in den darunter stehenden Innenzylinder der Testapparatur (5), während sich der Staub ausserhalb dieses Gefässes auf der Bodenplatte (6) des Aussenzylinders (7) ansammelt.

Nach Beendigung des Pulverdurchlaufs durch die Schüttelrinne werden eventuell im Trichter verbliebene Pulverreste durch vorsichtiges Anklopfen des Trichters in die Apparatur überführt.

Bei weniger staubigen Produkten lässt man 1 Minute absetzen, bei staubigem Material wird die Absetzzeit auf 2 Minuten ausgedehnt.

Der auf der blank polierten Bodenplatte abgesetzte Staub wird mit einem Metallspatel in einem Wägeschälchen eingesammelt und zur Auswaage gebracht.

Der Staubanteil wird in Prozent bezogen an die Einwaage angegeben.

### Förderversuche

Aus einem Aufgabetrichter wurde das Versuchsprodukt über eine 7,0 m lange biegsame Förderschnecke mit 4 m Steigung in einen leeren Container gefördert. Um eine längere Förderstrecke zu simulieren, wurde das Fördergut teilweise nochmals durch die Förderschnecke transportiert.

Die eingebaute Vibrationsvorrichtung als Austragshilfe im Aufgabetricher wurde nicht benötigt, da vor allem das erfindungsgemässe Produkt nach Beispiel 4 ein sehr gutes Eigenfliessverhalten zeigte.

Dies ergibt sich aus der Tabelle 2, in der die Ergebnisse der Förderversuche mit den Produkten gemäss Beispiel 3 und 4 gegenübergestellt werden.

### Technische Daten der Förderanlage

### Pneum. Saugförderung (Vacuumpumpe System AZO)

Aus einem Aufgabetrichter wurde das Versuchsprodukt über eine Förderstrecke von 10 m, in einen Materialabscheider gesaugt und in einem leeren Container aufgefangen. Über eine Handdrossel wurde kontinuierlich Falschluft angesaugt. Somit kam es zu keiner Pfropfenbildung, sondern zu einer langsamen Flugförderung.

### Technische Daten der Förderanlage

Die mechanische Förderung ergab nur bei dem Versuchsprodukt nach Beispiel 4 gute Ergebnisse, wogegen Produkt nach Beispiel 3 wegen Anbackungen in der Förderschnecke zu Verstopfungen führte.

Das extrem gute Adsorptionsvermögen des erfindungsgemässen Produktes kann aus der folgenden Tabelle ersehen werden:
Es wird das Produkt gemäss Beispiel 4 eingesetzt, wobei die Wasseraufnahme gemessen wird. Das Wasser wurde auf das Produkt in einem Freifallmischer aufgesprüht.

Die Bestimmung der Fliessfähigkeit wird in der Schriftenreihe Pigmente der Degussa AG Nr. 50, Seite 11 beschrieben.

## Patentansprüche

1. Granulierter Waschmittelbuilder, bestehend aus:
65 bis 80 Gew.-% eines wasserunlöslichen, zum Binden von Calcium befähigten Silikates in Form einer feinverteilten, gebundenes Wasser enthaltenden, synthetisch hergestellten, wasserunlöslichen, kristallinen Verbindung der allgemeinen Formel in der Kat ein mit Calcium austauschbares Kation der Wertigkeit n, x eine Zahl von 0,7 bis 1,5 Me Bor oder Aluminium und y eine Zahl von 0,8 bis 6 bedeuten

2. Verwendung des granulierten Waschmittelbuilders nach Anspruch 1 zur Herstellung von phosphatfreien Waschmitteln.

## Claims

1. Granulated detergent builder consisting of from 65 to 80% by weight of a water-insoluble silicate capable of binding calcium in the form of a finely divided, bound water-containing, synthetically produced water-insoluble, crystalline compound corresponding to the general formula in which the Cat is a cation of valency n exchangeable with calcium, x is a number from 0.7 to 1.5, Me boron or aluminium and y is a number from 0.8 to 6,

2. Use of the granulated detergent builder according to claim 1 for the production of phosphate-free detergents.

## Revendications

1. Agent de renforcement pour détergents granulé consistant en:
65 à 80% en poids d'un silicate insoluble dans l'eau apte à se lier au calcium sous la forme d'un composé cristallin, insoluble dans l'eau, obtenu par synthèse, contenant de l'eau liée, finement divisé, de formule générale
dans laquell Cat est un cation échangeable avec du calcium de valence n, x est un nombre de 0,7 à 1,5, Me est un bore ou de l'aluminium et y représente un nombre de 0,8 à 6

2. Utilisation de l'agent de renforcement du détergent, granulé, selon la revendication 1 pour l'obtention de détergent dépourvus de phosphate.
